# EUROPÄISCHE PATENTSCHRIFT

(11) **EP 2 378 922 B1**
(45) Veröffentlichungstag und Bekanntmachung des Hinweises auf die Patenterteilung: **18.02.2015**
(21) Anmeldenummer: 09801910.2
(22) Anmeldetag: 28.12.2009
(51) Int. Cl.: A47B 51/00

(54) **TRAGEKONSTRUKTION FÜR EINEN AN DER WAND ZU MONTIERENDEN MÖBELKORPUS**
SUPPORTING STRUCTURE FOR A FURNITURE BODY TO BE INSTALLED ON THE WALL
STRUCTURE DE SUPPORT POUR UN CORPS DE MEUBLE À MONTER AU MUR

(30) Priorität: 16.01.2009 AT 682009
(43) Veröffentlichungstag der Anmeldung: 26.10.2011
(73) Patentinhaber: Julius Blum GmbH, 6973 Höchst (AT)
(72) Erfinder: BRÜSTLE, Klaus, A-6973 Höchst (AT); HOLLENSTEIN, Helmut, A-6890 Lustenau (AT)
(74) Vertreter: Hofinger, Stephan
(86) Internationale Anmeldenummer: PCT/AT2009/000497
(87) Internationale Veröffentlichungsnummer: WO 2010/081180

(56) Entgegenhaltungen:
- EP-A1- 0 402 283
- DE-A1- 3 409 990

## Beschreibung

Die vorliegende Erfindung bezieht sich auf eine Tragekonstruktion für einen an einer Wand zu montierenden Möbelkorpus, welcher einen Außenkorpus und einen relativ dazu absenkbaren Innenkorpus aufweist, wobei die Tragekonstruktion zwei mit Abstand voneinander an der Wand zu montierende Seitenelemente und wenigstens eine die Seitenelemente miteinander lösbar verbindbare Traverse umfasst, wobei die Tragekonstruktion gesonderte Befestigungsstellen zur unabhängigen Montage des Außenkorpus und des Innenkorpus an der Tragekonstruktion aufweist.

Im Weiteren betrifft die Erfindung ein Möbel mit einer Tragekonstruktion der zu beschreibenden Art sowie ein Verfahren zur Montage eines Möbels an einer Wand.

Ein Möbel mit einem Außenkorpus und einem relativ dazu absenkbaren Innenkorpus ist beispielsweise aus der AT 503 671 B1 der Anmelderin bekannt geworden. Der Innenkorpus ist dabei mit einer hochbewegbaren Klappe über einen Stellantrieb und einen Übersetzungsmechanismus bewegungsgekoppelt. Für die Montage des mechanisch relativ stark beanspruchten Stellantriebes ist ein relativ stabiler Außenkorpus vorzusehen.

Die JP 2007-260200 beschreibt eine Tragekonstruktion für einen absenkbaren Oberschrank, welcher relativ zu einer an der Wand zu montierenden Wandtafel höhenbeweglich gelagert ist. An der Wandtafel sind Träger gelagert, an denen eine Dekorationsplatte montiert wird. Wenn sich der Oberschrank in einer angehobenen Position befindet, so kann das offene Schrankfach des Oberschrankes durch die Dekorationsplatte verdeckt werden.

Aufgabe der vorliegenden Erfindung ist es, die Montage eines derartigen Möbels an einer Wand zu vereinfachen, wobei auch die Notwendigkeit eines stabilen Außenkorpus entfallen kann.

Dies wird erfindungsgemäß durch die Merkmale des Patentanspruchs 1 gelöst. Weitere vorteilhafte Ausgestaltungen der Erfindung sind in den Unteransprüchen angegeben.

Gemäß der Erfindung ist vorgesehen, dass jedes Seitenelement auf der zum Innenkorpus zugewandten Innenseite ein, vorzugsweise vormontiertes, vertikal bewegbares Tragelement aufweist, wobei die Tragelemente die Befestigungsstellen für den Innenkorpus aufweisen. Auf diese Weise ist der Innenkorpus relativ zu den an der Wand befestigten Seitenelementen vertikal bewegbar, wobei die Bewegung der Tragelemente (und damit des Innenkorpus) auch durch eine elektrische Antriebsvorrichtung erfolgen kann. Der Innenkorpus kann von einer oberen Endlage - in welcher der Innenkorpus im Wesentlichen vollständig zwischen den Seitenelementen aufgenommen ist - in eine tiefer liegende Endlage bewegt werden, wodurch der Innenkorpus leichter mit Staugut befüllbar ist.

Die beiden Seitenelemente und die Traverse, welche die Seitenelemente miteinander verbindet, können in Montagelage ein U-Profil bilden. Dieses U-Profil kann in einem Montageschritt an der Wand vormontiert werden. Die Seitenelemente mit der Traverse bilden eine skelettartige Konstruktion, wobei an der Innenseite der Tragekonstruktion die Befestigungsstellen für den Innenkorpus und wobei an der Außenseite der Tragekonstruktion die Befestigungsstellen für den Außenkorpus vorgesehen sind.

Durch die vorgeschlagene Tragekonstruktion ist es möglich, den Innenkorpus unabhängig und entkoppelt vom Außenkorpus an der Tragekonstruktion zu montieren, d.h. dass der Außenkorpus vom Gewicht des Innenkorpus entlastet ist. Es ist daher nicht zwingend notwendig, den Außenkorpus aus einem soliden Holzmaterial (wie z.B. Span- oder Massivholzplatten) herzustellen. Vielmehr kann es ausreichend sein, wenn der Außenkorpus zur Erzielung eines sauberen Blendenbildes eine rein dekorative Funktion einnimmt. Der Außenkorpus kann daher grundsätzlich aus einem leichten Konstruktionswerkstoff (wie z.B. Leichtbauplatten mit Wabenstruktur) gebildet sein. Sofern das Blendenbild nicht störend beeinträchtigt wird, kann die Anordnung eines Außenkorpus an der Tragekonstruktion sogar gänzlich entfallen.

Gemäß einem Ausführungsbeispiel der Erfindung kann vorgesehen sein, dass wenigstens ein Seitenelement zumindest teilweise aus einer Strebenkonstruktion gebildet ist. Es ist daher nicht zwingend notwendig, die Seitenelemente aus plattenförmigen, flächigen Teilen herzustellen. Durch die Verwendung einer gerüstartigen Strebenkonstruktion kann das Gewicht der Tragekonstruktion erheblich reduziert werden, wodurch auch die Montage an der Wand vereinfacht wird. Aus Stabilitätsgründen kann es vorteilhaft sein, wenn - zumindest teilweise - die Strebenkonstruktion aus Metall bzw. aus Metallprofilen gebildet ist.

Gemäß einem bevorzugten Ausführungsbeispiel der Erfindung kann vorgesehen sein, dass wenigstens ein Seitenelement ein, vorzugsweise im Wesentlichen rahmenförmiges, Seitenteil und ein davon im Wesentlichen rechtwinklig abstehendes Oberteil aufweist. Die Seitenelemente bilden jeweils also ein L-Profil, wobei der längere Schenkel des L-Profils der Außenseite des Innenkorpus und der kürzere L-Schenkel des L-Profils der Oberseite des Innenkorpus zugeordnet sind. Die Traverse ist über geeignete Befestigungseinrichtungen mit den beiden Oberteilen der Seitenelemente verbindbar. Die Traverse kann dabei als modulares Austauschelement mit verschiedenen Nennlängen ausgebildet werden, sodass die Breite der Tragekonstruktion entsprechend der Breite des zu montierenden Innenkorpus angepasst werden kann. Ebenso kann es vorteilhaft sein, die Traverse längenveränderlich (z.B. teleskopisch) auszubilden.

Im Sinne einer selektiven Anpassung der Tragekonstruktion an die jeweiligen Abmessungen des Innenkorpus kann es zweckmäßig sein, wenn die Seitenelemente in zumindest einer Richtung längenveränderlich ausgebildet sind. Die Tragekonstruktion in ihrer Gesamtheit kann hierbei höhenverstellbar, seitenverstellbar und/oder tiefenverstellbar ausgebildet sein.

Zur Längenanpassung können wenigstens zwei miteinander verbindbare Teile vorgesehen werden, die modulartig lösbar miteinander verbindbar sind. Im Sinne einer stufenlosen Anpassung der Tragekonstruktion an die jeweilige Größe des Innenkorpus können wenigstens zwei relativ zueinander verschiebbare Teile vorgesehen werden, die nach erfolgter Positionierung zueinander fixierbar sind.

Die Befestigungsstellen für den Innenkorpus und/oder für den Außenkorpus können im einfachsten Fall als Schraubverbindungen ausgeführt werden. Alternativ können die Befestigungsstellen als mechanische Rastverbindungen realisiert werden, wobei wenigstens ein federndes oder von einer Feder beaufschlagtes Rastteil vorgesehen ist, das durch Druck entgegen der federnden Wirkung den Innenkorpus und/oder den Außenkorpus von der Tragekonstruktion freigibt. Auf diese Weise ist der Innenkorpus und/oder der Außenkorpus auf die Tragekonstruktion aufschnappbar und kann bei Bedarf auch wieder werkzeuglos demontiert werden.

Gemäß einem bevorzugten Ausführungsbeispiel der Erfindung kann vorgesehen sein, dass der Außenkorpus aus plattenförmigen Wandteilen gebildet ist. Da der Außenkorpus lediglich dekorative Zwecke erfüllen muss, können - wie bereits erwähnt - auch Leichtbauplatten vorgesehen werden.

Das erfindungsgemäße Möbel ist durch wenigstens eine Tragekonstruktion der in Rede stehenden Art gekennzeichnet.

Das erfindungsgemäße Verfahren zur Befestigung eines Möbels - das einen Außenkorpus und einen absenkbaren Innenkorpus aufweist - an einer Wand ist durch folgende Schritte gekennzeichnet:
- Montieren von zwei Seitenelementen mit Abstand voneinander an der Wand, wobei die Seitenelemente jeweils ein vertikal bewegbares Tragelement aufweisen,
- Einsetzen des Innenkorpus zwischen den beiden Seitenelementen,
- Verbinden des Innenkorpus mit den beiden Tragelementen,
- Verbinden des Außenkorpus mit der Tragekonstruktion.

Weitere Einzelheiten und Vorteile der vorliegenden Erfindung werden anhand der nachfolgenden Figurenbeschreibung erläutert. Dabei zeigt bzw. zeigen:
- Fig. 1: ein mögliches Ausführungsbeispiel eines Seitenelementes der erfindungsgemäßen Tragekonstruktion in einer perspektivischen Darstellung,
- Fig. 2: die Tragekonstruktion mit den beiden Seitenelementen und der Traverse im gelösten Zustand,
- Fig. 3: die Tragekonstruktion im zusammengebauten Zustand,
- Fig. 4: die Tragekonstruktion mit dem daran montierten Außenkorpus,
- Fig. 5: die Tragekonstruktion mit der zu montierenden Antriebsvorrichtung für eine Möbelklappe sowie mit den zu montierenden Schaltern zum Absenken eines Innenkorpus,
- Fig. 6: die Tragekonstruktion mit montiertem Außenkorpus und einem an der Wand vormontiertem Wandhalter,
- Fig. 7: die an der Wand befestigte Tragekonstruktion mit dem an der Tragekonstruktion zu montierenden Innenkorpus,
- Fig. 8: das an der Wand befestigte Möbel mit den zu montierenden Stellarmen zum Bewegen einer hochbewegbaren Möbelklappe,
- Fig. 9: das an der Wand befestigte Möbel mit der zu montierenden Möbelklappe,
- Fig. 10: das Möbel in einer Gesamtheit mit geöffneter Möbelklappe,
- Fig. 11: das Möbel mit geöffneter Möbelklappe und abgesenktem Innenkorpus,
- Fig. 12a,12b: eine typische Einbausituation des Möbels als Oberschrank in einer Küche, mit dem Innenkorpus in einer oberen und in einer abgesenkten, unteren Endlage.

Fig. 1 zeigt ein mögliches Ausführungsbeispiel eines Seitenelementes 1 einer erfindungsgemäßen Tragekonstruktion, wobei an der Innenseite des Seitenelementes 1 ein (hier nicht dargestellter) Innenkorpus an schematisch angedeuteten Befestigungsstellen 2a und 2b befestigbar ist. Das gerüstartige Seitenelement 1 ist zumindest teilweise aus einer Strebenkonstruktion aus Metall gebildet. Das Seitenelement 1 weist ein - vorzugsweise rahmenförmiges - Seitenteil 3 auf, das stationär an einer Wand zu befestigen ist. An der Oberseite ist ein zum Seitenteil 3 rechtwinklig abstehendes Oberteil 4 angeordnet, sodass das Seitenelement 1 im Wesentlichen als L-Profil ausgebildet ist. Das Oberteil 4 ist wannenförmig ausgebildet, sodass darin eine elektrische Antriebsvorrichtung 5 zum Antrieb des vertikal bewegbaren Trageelementes 6 Platz findet. Die elektrische Antriebsvorrichtung 5 wirkt über einen Übertragungsmechanismus 7 (z.B. einen Seilzug, einen Zahnriemen und/oder ein Getriebe) auf das Trageelement 6, wodurch dieses relativ zum feststehenden Seitenteil 3 vertikal bewegbar ist. Das höhenverstellbare Trageelement 6 weist einen horizontalen Auflageschenkel 8 auf, sodass der zu montierende Innenkorpus auf diesen Auflageschenkel 8 von vorne her aufschiebbar ist nach erfolgter Positionierung über die Befestigungsstellen 2a und 2b am Trageelement 6 fixierbar ist. Um das Seitenelement 1 an die jeweilige Korpustiefe des Innenkorpus anzupassen, ist das Seitenelement 1 im gezeigten Ausführungsbeispiel tiefenverstellbar ausgebildet. Hierfür ist ein Teil 3a relativ zum stationären Seitenteil 3 teleskopisch verfahrbar und nach erfolgter Positionierung fixierbar. In einer analogen Weise kann das Seitenelement 1 auch höhenverstellbar ausgebildet sein. Das Seitenelement 1 weist zudem eine Haltevorrichtung 9 für eine Antriebsvorrichtung 10 auf, durch die eine relativ zum Seitenelement 1 hochbewegbare Klappe zwischen einer Schließstellung und einer Offenstellung bewegbar ist.

Fig. 2 zeigt die erfindungsgemäße Tragekonstruktion 11, die im zusammengebauten Zustand ein an der Wand zu montierendes U-Profil bildet. In der Darstellung links ist das in Fig. 1 gezeigte und bereits beschriebene Seitenelement 1 erkennbar. In der Darstellung rechts ist ein weiteres Seitenelement 1a gezeigt, das in einer zum linken Seitenelement 1 analogen Weise ausgebildet ist, wobei gleiche Teile des Seitenelementes 1 a mit gleichen Bezugszeichen gekennzeichnet sind. An der Außenseite des rechten Seitenelementes 1a sind Befestigungsstellen 13a, 13b erkennbar, über die ein Außenkorpus an der Tragekonstruktion 11 befestigbar ist. Angemerkt sei, dass die inneren Befestigungsstellen 2a und 2b für den Innenkorpus und die äußeren Befestigungsstellen 13a und 13 b für den Außenkorpus lediglich schematisch angedeutet sind. Zunächst kann die Lage der Befestigungsstellen 2a und 2b und der Befestigungsstellen 13a und 13b an der Tragekonstruktion 11 von den in der Figur gezeigten Positionen abweichen, ferner können die Befestigungseinrichtungen 2a, 2b und 13a, 13b als Schraubverbindungen und/oder als Einschübe und/oder als mechanische Rastverbindungen ausgeführt werden, die insbesondere eine werkzeuglose Montage und/oder Demontage des Innenkorpus und/oder des Außenkorpus an der Tragekonstruktion 11 gestatten. Im gezeigten Ausführungsbeispiel weist jedes Seitenelement 1 eine elektrische Antriebsvorrichtung 5 zum Bewegen der vertikal verstellbaren Trageelemente 6 auf. Selbstverständlich ist es auch möglich, nur eine einzige elektrische Antriebsvorrichtung 5 vorzusehen. Die Oberteile 4 der beiden Seitenelemente 1 sind über eine Traverse 12 lösbar verbindbar. Diese Befestigung kann ebenfalls über Schraubverbindungen und/oder mechanische Rastverbindungen erfolgen, sodass die Traverse 12 mit den beiden Oberteile 4 verrastbar und werkzeuglos demontierbar ist. Die Traverse 12 ist wannenförmig ausgebildet, sodass darin beispielsweise eine Stromversorgungseinrichtung P für die beiden elektrischen Antriebe 5 Aufnahme finden kann.

Fig. 3 zeigt die Tragekonstruktion 11 mit den beiden Seitenelementen 1, deren Oberteile 4 mit der Traverse 12 verbunden sind. Erkennbar sind auch die beiden elektrischen Antriebsvorrichtungen 5 zum Anheben und Absenken der beiden Trageelemente 6. An der Innenseite der Tragekonstruktion 11 sind Befestigungsstellen 2a und 2b für den zu montierenden Innenkorpus und an der Außenseite sind Befestigungsstellen 13a und 13b für den zu montierenden Außenkorpus vorgesehen. Die Seitenteile 3 sind im unteren Bereich über eine der Stabilität dienenden Strebe 14 verbindbar.

Fig. 4 zeigt die Tragekonstruktion 11 gemäß Fig. 3, an deren Außenseite in einem nachfolgenden Montageschritt der Außenkorpus 15 befestigt wurde. Der Außenkorpus 15 weist plattenförmige Wandteile 15a, 15b, 15c auf, die an den in Fig. 3 schematisch gezeigten äußeren Befestigungsstellen 13a und 13b fixiert wurden. Erkennbar ist ein rahmenförmiger Wandhalter 15, über welchen die Tragekonstruktion 11 samt dem Außenkorpus 15 an einer Wand fixierbar ist.

Fig. 5 zeigt die Tragekonstruktion 11 mit dem montierten Außenkorpus 15, wobei eine Antriebsvorrichtung 16 in die Haltevorrichtung 9 der Tragekonstruktion 11 einschiebbar und darin fixierbar ist. Die Antriebsvorrichtung 16 weist eine nicht gezeigte Federvorrichtung und/oder einen Elektromotor auf, wobei durch die Antriebsvorrichtung 16 eine noch zu montierende hochbewegbare Klappe beaufschlagbar ist. Erkennbar sind auch Schalter 17, durch die eine Bewegung eines absenkbaren Innenkorpus auslösbar ist. Die beiden Schalter 17 werden auf der linken und rechten Seite der Tragekonstruktion 11 durch eine Haltevorrichtung 9a gehalten. Die Antriebsvorrichtung 16 und/oder die Schalter 17 sind innerhalb der Haltevorrichtungen 9, 9a relativ zu den Seitenteilen 3 tiefenverstellbar gelagert (sodass diese in Montagelage mit der Korpusvorderkante fluchten können) und nach erfolgter Positionierung fixierbar.

Fig. 6 zeigt die Tragekonstruktion 11 mit der montierten Antriebsvorrichtung 16 für eine hochbewegbare Möbelklappe sowie die montierten Schalter 17 zum Auslösen einer motorisch unterstützen Bewegung des vertikal bewegbaren Trageelementes 6.

Schematisch angedeutet ist eine Wand 18, an welcher der rahmenförmige Wandhalter 14a vormontiert ist. Erkennbar ist der horizontale Auflageschenkel 8 des vertikal bewegbaren Trageelementes 6, durch den der noch zu montierende Innenkorpus einschiebbar und durch die Befestigungsstellen 2a und 2b fixierbar ist.

Fig. 7 zeigt die an der Wand 18 befestigte Tragekonstruktion 11 mit dem daran vormontierten Außenkorpus 15 mit den plattenförmigen Wandteilen 15a, 15b, 15c. In einem nächsten Montageschritt wird ein schrankförmiger Innenkorpus 19 auf die in Fig. 6 gezeigten und links und rechts vorhandenen Auflageschenkel 8 aufgeschoben und über die Befestigungsstellen 2a und 2b fixiert. Der Innenkorpus 19 ist dann fest mit den vertikal bewegbaren Tragelementen 6 verbunden und kann bei Betätigung des Schalters 17 relativ zum Außenkorpus 15 abgesenkt werden.

Fig. 8 zeigt die Tragekonstruktion 11 mit den an der Außenseite befestigten Außenkorpus 15 und den an der Innenseite befestigten, kastenförmigen Innenkorpus 19. In einem nachfolgenden Montageschritt werden Stellarme 20 mit den beiden Antriebsvorrichtungen 16 lösbar verrastet. Die Stellarme 20 dienen zum Bewegen einer hochbewegbaren Möbelklappe und können über die Befestigungseinrichtungen 20a über eine Schnappverbindung werkzeuglos mit einer Möbelklappe verbunden und auch wieder von dieser werkzeuglos demontiert werden.

Fig. 9 zeigt die Montage der hochbewegbaren Möbelklappe 21, die im gezeigten Ausführungsbeispiel zwei Teilklappen 21a und 21b umfasst. Die obere Teilklappe 21a wird über ein gemäß dem Stand der Technik bekanntes Scharniersystem korpusfest angeordnet. Die untere Teilklappe 21 b wird mit der oberen Teilklappe 21a drehgelenkig verbunden und an die Befestigungseinrichtungen 20a der Stellarme 20 fixiert.

Fig. 10 zeigt die Anordnung des Möbels 22 mit montiertem Außenkorpus 15, montiertem Innenkorpus 19 und angelenkter Möbelklappe 21. Der Innenkorpus 19 kann durch die Betätigung eines Schalters 17 wahlweise abgesenkt werden, wobei der Innenkorpus 19 leichter mit Staugut befüllbar ist. Das gezeigte Möbel 22 kann insbesondere als Oberschrank in Küchen Verwendung finden.

Fig. 11 zeigt das Möbel 22 mit feststehendem Außenkorpus 15 und einem relativ dazu abgesenkten Innenkorpus 19. Durch Betätigung eines Schalters 17 kann der Innenkorpus 19 wieder in die obere Endlage bewegt werden, in der der Innenkorpus 19 im Wesentlichen vollständig innerhalb des Außenkorpus 15 aufgenommen ist. Im gezeigten Ausführungsbeispiel ist der Innenkorpus 19 in einer von der Bewegung der Möbelklappe 21 unabhängigen Weise bewegbar, es kann aber auch eine Bewegungskopplung zwischen der Bewegung der Möbelklappe 21 und der Bewegung des absenkbaren Innenkorpus 19 vorgesehen werden.

Fig. 12a zeigt eine typische Einbausituation des Möbels 22, welches insbesondere als Oberschrank in Küchen Verwendung finden kann. Das Möbel 22 zeigt den stationären Außenkorpus 15 mit geöffneter Möbelklappe 21 und dem Innenkorpus 19 in der oberen Endlage. In Fig. 12b ist der abgesenkte Innenkorpus 19 erkennbar, sodass der Innenkorpus 19 näher zur Arbeitsplatte 23 hin bewegt wurde. Auf diese Weise ist der Innenkorpus 19 leichter mit Staugut befüllbar und erleichtert auch die Entnahme von gelagerten Gegenständen.

Die vorliegende Erfindung beschränkt sich nicht auf die gezeigten Ausführungsbeispiele, sondern umfasst bzw. erstreckt sich auf alle Varianten oder technischen Äquivalente, welche in die Reichweite der nachfolgenden Ansprüche fallen können. Auch sind die in der Beschreibung gewählten Lageangaben, wie z.B. oben, unten, seitlich, links, rechts auf die übliche Einbaulage der Tragekonstruktion 11 bzw. auf die unmittelbar beschriebene sowie dargestellte Figur bezogen und sind bei einer Lageänderung sinngemäß auf die neue Lage zu übertragen.

## Patentansprüche

1. Tragekonstruktion (11) für einen an einer Wand (18) zu montierenden Möbelkorpus, welcher einen Außenkorpus (15) und einen absenkbaren Innenkorpus (19) aufweist, wobei die Tragekonstruktion (11) zwei mit Abstand voneinander an der Wand (18) zu montierende Seitenelemente (1, 1a) und wenigstens eine die Seitenelemente (1, 1a) miteinander lösbar verbindbare Traverse (12) umfasst, wobei die Tragekonstruktion (11) gesonderte Befestigungsstellen (2a, 2b; 13a, 13b) zur unabhängigen Montage des Außenkorpus (15) und des Innenkorpus (19) an der Tragekonstruktion (11) aufweist, **dadurch gekennzeichnet, dass** jedes Seitenelement (1) auf der zum Innenkorpus (19) zugewandten Innenseite ein, vorzugsweise vormontiertes, vertikal bewegbares Tragelement (6) aufweist, wobei die Tragelemente (6) die Befestigungsstellen (2a, 2b) für den Innenkorpus (19) aufweisen.

2. Tragekonstruktion nach Anspruch 1, **dadurch gekennzeichnet, dass** die Tragelemente (6) einen horizontalen Auflageschenkel (8) für den Innenkorpus (19) aufweisen.

3. Tragekonstruktion nach Anspruch 1 oder 2, **dadurch gekennzeichnet, dass** wenigstens ein Trageelement (6) über eine elektrische Antriebsvorrichtung (5) und einen Übertragungsmechanismus (7) bewegbar ist.

4. Tragekonstruktion nach einem der Ansprüche 1 bis 3, **dadurch gekennzeichnet, dass** wenigstens ein Seitenelement (1, 1a) zumindest teilweise aus einer Strebenkonstruktion gebildet ist.

5. Tragekonstruktion nach einem der Ansprüche 1 bis 4, **dadurch gekennzeichnet, dass** wenigstens ein Seitenelement (1, 1a) ein, vorzugsweise im Wesentlichen rahmenförmiges, Seitenteil (3) und ein davon im Wesentlichen rechtwinklig abstehendes Oberteil (4) aufweist.

6. Tragekonstruktion nach Anspruch 5, **dadurch gekennzeichnet, dass** das Oberteil (4) zur Aufnahme einer elektrischen Antriebsvorrichtung (5) ausgebildet ist.

7. Tragekonstruktion nach einem der Ansprüche 1 bis 6, **dadurch gekennzeichnet, dass** die Traverse (12) zur Aufnahme einer Stromversorgungseinrichtung (P) ausgebildet ist.

8. Tragekonstruktion nach einem der Ansprüche 1 bis 7, **dadurch gekennzeichnet, dass** wenigstens ein Seitenelement (1, 1a) in zumindest einer Richtung längenveränderlich ausgebildet sind, wodurch das Seitenelement (1, 1a) an die jeweilige Größe des Innenkorpus (19) anpassbar ist.

9. Tragekonstruktion nach Anspruch 8, **dadurch gekennzeichnet, dass** die Seitenelemente (1, 1a) zur Längenveränderung wenigstens zwei miteinander verbindbare oder wenigstens zwei relativ zueinander verschiebbare Teile (3, 3a) aufweisen.

10. Tragekonstruktion nach einem der Ansprüche 1 bis 9, **dadurch gekennzeichnet, dass** wenigstens ein Seitenelement (1, 1a) zumindest eine Haltevorrichtung (9) für eine Antriebsvorrichtung (10) zum Bewegen einer Möbelklappe (21) aufweist.

11. Tragekonstruktion nach Anspruch 10, **dadurch gekennzeichnet, dass** die Haltevorrichtung (9) als Einschub ausgebildet ist, wobei die Antriebsvorrichtung (10) in diesen Einschub einschiebbar und darin fixierbar ist.

12. Tragekonstruktion nach einem der Ansprüche 1 bis 11, **dadurch gekennzeichnet, dass** an der Außenseite der Tragekonstruktion (11) die Befestigungsstellen (13a, 13b) für den Außenkorpus (15) angeordnet sind.

13. Tragekonstruktion nach einem der Ansprüche 1 bis 12, **dadurch gekennzeichnet, dass** der Außenkorpus (15) plattenförmigen Wandteile (15a, 15b, 15c) aufweist.

14. Tragekonstruktion nach Anspruch 13, **dadurch gekennzeichnet, dass** die Größe der plattenförmigen Wandteile (15a, 15b, 15c) im Wesentlichen der Größe des Innenkorpus (19) entspricht.

15. Möbel mit wenigstens einer Tragekonstruktion nach einem der Ansprüche 1 bis 14.

## Claims

1. A supporting structure (11) for a furniture carcass to be mounted to a wall (18), the furniture carcass has an outer carcass (15) and an inner carcass (19) which can be lowered, wherein the supporting structure (11) includes two side elements (1, 1a) which are to be mounted to the wall (18) in a spaced-apart relationship, and at least one transverse member (12) releasably connecting the side elements (1, 1a) together, wherein the supporting structure (11) has separate fastening locations (2a, 2b; 13a, 13b) for independently mounting the outer carcass (15) and the inner carcass (19) to the supporting structure (11), **characterised in that** each side element (1), at an inner side thereof which faces towards the inner carcass (19), includes a, preferably pre-mounted, vertically movable supporting element (6), wherein the supporting elements (6) have the fastening locations (2a, 2b) for the inner carcass (19).

2. The supporting structure according to claim 1, **characterised in that** the supporting elements (6) have a horizontal support limb (8) for supporting the inner carcass (19).

3. The supporting structure according to claim 1 or 2, **characterised in that** at least one supporting element (6) is movable by way of an electric drive device (5) and a transmission mechanism (7).

4. The supporting structure according to one of the claims 1 to 3, **characterised in that** at least one side element (1, 1a) is at least partially formed from a strut structure.

5. The supporting structure according to one of the claims 1 to 4, **characterised in that** at least one side element (1, 1a) has a, preferably substantially frame-shaped, side portion (3) and an upper portion (4) projecting substantially at a right angle therefrom.

6. The supporting structure according to claim 5, **characterised in that** the upper portion (4) is configured to receive an electric drive device (5).

7. The supporting structure according to one of the claims 1 to 6, **characterised in that** the transverse member (12) is configured to receive a power supply device (P).

8. The supporting structure according to one of the claims 1 to 7, **characterised in that** at least one side element (1, 1a) is adapted to be variable in length in at least one direction, whereby the side element (1, 1 a) can be adapted to the respective size of the inner carcass (19).

9. The supporting structure according to claim 8, **characterised in that** for the variation in length, the side elements (1, 1 a) have at least two portions (3, 3a) which can be connected to each other or at least two portions which are displaceable relative to each other.

10. The supporting structure according to one of the claims 1 to 9, **characterised in that** at least one side element (1, 1a) has at least one holding device (9) for supporting a drive device (10) for moving a furniture flap (21).

11. The supporting structure according to claim 10, **characterised in that** the holding device (9) is in the form of an insert, wherein the drive device (10) can be inserted into and fixed in said insert.

12. The supporting structure according to one of the claims 1 to 11, **characterised in that** the fastening locations (13a, 13b) for the outer carcass (15) are arranged at the outside of the supporting structure (11).

13. The supporting structure according to one of the claims 1 to 12, **characterised in that** the outer carcass (15) has plate-shaped wall portions (15a, 15b, 15c).

14. The supporting structure according to claim 13, **characterised in that** the size of the plate-shaped wall portions (15a, 15b, 15c) substantially corresponds to the size of the inner carcass (19).

15. An article of furniture having at least one supporting structure according to one of the claims 1 to 14.

## Revendications

1. Structure de support (11) pour un corps de meuble destiné à être monté sur un mur (18), lequel corps comprend un corps extérieur (15) et un corps intérieur (19) pouvant être abaissé, la structure de support (11) comprenant deux éléments latéraux (1, 1a) destinés à être montés à une certaine distance l'un de l'autre sur le mur (18) et au moins une traverse .(12) pouvant relier les éléments latéraux (1, 1 a) entre eux de manière détachable, la structure de support (11) présentant des points de fixation (2a, 2b ; 13a, 13b) séparés pour le montage indépendant du corps extérieur (15) et du corps intérieur (19) sur la structure de support (11), **caractérisée en ce que** chaque élément latéral (1) comprend un élément de support (6) verticalement mobile, de préférence pré-assemblé, sur la face intérieure orientée vers le corps intérieur (19), les éléments de support (6) présentant les points de fixation (2a, 2b) pour le corps intérieur (19).

2. Structure de support selon la revendication 1, **caractérisée en ce que** les éléments de support (6) présentent une branche d'appui horizontale (8) pour le corps intérieur (19).

3. Structure de support selon la revendication 1 ou 2, **caractérisée en ce qu'**au moins un élément de support (6) peut être déplacé au moyen d'un dispositif d'entraînement électrique (5) et d'un mécanisme de transfert (7).

4. Structure de support selon l'une quelconque des revendications 1 à 3, **caractérisée en ce qu'**au moins un élément latéral (1, 1 a) est composé au moins en partie d'une structure à étais.

5. Structure de support selon l'une quelconque des revendications 1 à 4, **caractérisée en ce qu'**au moins un élément latéral (1, 1a) comprend une partie latérale (3), de préférence sensiblement en forme de cadre, et une partie supérieure (4) faisant sensiblement saillie perpendiculairement de celle-ci.

6. Structure de support selon la revendication 5, **caractérisée en ce que** la partie supérieure (4) est conçue pour recevoir un dispositif d'entraînement électrique (5).

7. Structure de support selon l'une quelconque des revendications 1 à 6, **caractérisée en ce que** la traverse (12) est conçue pour recevoir un dispositif d'alimentation en courant (P).

8. Structure de support selon l'une quelconque des revendications 1 à 7, **caractérisée en ce qu'**au moins un élément latéral (1, 1 a) est variable en longueur dans au moins une direction, ce qui permet d'adapter l'élément latéral (1, 1a) à la taille respective du corps intérieur (19).

9. Structure de support selon la revendication 8, **caractérisée en ce que** les éléments latéraux (1, 1a), pour la modification de leur longueur, comprennent au moins deux parties (3, 3a) pouvant être reliées entre elles ou au moins mobiles l'une par rapport à l'autre.

10. Structure de support selon l'une quelconque des revendications 1 à 9, **caractérisée en ce qu'**au moins un élément latéral (1, 1 a) comprend au moins un dispositif de retenue (9) pour un dispositif d'entraînement (10) destiné à déplacer une porte de meuble (21).

11. Structure de support selon la revendication 10, **caractérisée en ce que** le dispositif de retenue (9) est réalisé sous la forme d'un tiroir, le dispositif d'entraînement (10) pouvant être introduit dans ce tiroir et pouvant y être fixé.

12. Structure de support selon l'une quelconque des revendications 1 à 11, **caractérisée en ce que** les points de fixation (13a, 13b) pour le corps extérieur (15) sont disposés sur la face extérieure de la structure de support (11).

13. Structure de support selon l'une quelconque des revendications 1 à 12, **caractérisée en ce que** le corps extérieur (15) comprend des parties de paroi (15a, 15b, 15c) en forme de plaque.

14. Structure de support selon la revendication 13, **caractérisée en ce que** la taille des parties de paroi (15a, 15b, 15c) en forme de plaque correspond sensiblement à la taille du corps intérieur (19).

15. Meuble présentant au moins une structure de support selon l'une quelconque des revendications 1 à 14.
